# EUROPÄISCHE PATENTSCHRIFT

(11) **EP 3 701 836 B1**
(45) Veröffentlichungstag und Bekanntmachung des Hinweises auf die Patenterteilung: **15.01.2025**
(21) Anmeldenummer: 20156645.2
(22) Anmeldetag: 11.02.2020
(51) Int. Cl.: A47B 88/956

(54) **VORRICHTUNG ZUR VERBINDUNG EINES FRONTELEMENTS MIT EINEM SEITENTEIL EINES BEWEGBAREN MÖBELTEILS**
DEVICE FOR CONNECTING A FRONT ELEMENT TO A SIDE ELEMENT OF A MOVABLE PART OF A PIECE OF FURNITURE
DISPOSITIF DE RACCORDEMENT D'UN ÉLÉMENT AVANT À UNE PARTIE LATÉRALE D'UNE PARTIE DE MEUBLE MOBILE

(30) Priorität: 28.02.2019 DE 202019101141 U
(43) Veröffentlichungstag der Anmeldung: 02.09.2020
(73) Patentinhaber: Grass GmbH, 6973 Höchst (AT)
(72) Erfinder: BONETTI, Markus, 6974 Gaißau (AT)
(74) Vertreter: Patentanwälte Magenbauer & Kollegen Partnerschaft mbB

(56) Entgegenhaltungen:
- WO-A1-2018/171356
- WO-A1-2018/208239
- DE-A1- 102015 122 192
- US-B2- 10 010 174

## Beschreibung

Die Erfindung betrifft eine Vorrichtung zur Verbindung eines Frontelements mit einem Seitenteil eines bewegbaren Möbelteils, insbesondere Schublade, mit wenigstens zwei in Höhenrichtung des Frontelements übereinander liegenden Befestigungseinheiten, von denen eine obere Befestigungseinheit einen an der Innenseite des Frontelements befestigbare und im befestigten Zustand von der Innenseite her in Richtung Seitenteil wegragenden Haltevorsprung mit Halteabschnitt und eine am Seitenteil befestigbare Fangeinrichtung für den Haltevorsprung aufweist, wobei die Fangeinrichtung einen Grundkörper und einem am Grundkörper beweglich zwischen einer Freigabestellung und einer Fangstellung geladenen Fanghaken aufweist, wobei der Fanghaken in der Fangstellung den Halteabschnitt des Haltevorsprungs ergreift, wobei die Fangeinrichtung eine Kulissenführungseinrichtung und eine manuell antreibbare Betätigungseinrichtung aufweist, durch die der Fanghaken zu einer sich aus einer Spannbewegung und einer diesbezüglich überlagerten Querbewegung zusammensetzenden Arbeitsbewegung antreibbar ist, wobei der Fanghaken durch die Spannbewegung zwischen der Freigabestellung und einer eingefahrenen das Frontelement an das Seitenteil spannenden Spannstellung bewegbar ist, und wobei die Kulissenführungseinrichtung die Querbewegung des Fanghakens zwischen der Freigabestellung und der Fangstellung hervorruft, und wobei der Fanghaken einen in der Fangstellung den Halteabschnitt des Haltevorsprungs hintergreifenden Hakenabschnitt und einen sich daran in Längsrichtung anschließenden länglichen Führungsabschnitt aufweist, an dem wenigstens eine Führungsbahn oder wenigstens ein Führungselement ausgebildet ist bzw. sind.

Die US 10,010,174 B2 offenbart eine Vorrichtung zur Verbindung eines Frontelements mit einem Seitenteil eines bewegbaren Möbelteils in Form einer Schublade. Es ist eine Frontblende offenbart, die mit ihren beiden Befestigungseinheiten und den dort ausgebildeten Haltevorsprüngen an einen am Seitenteil der Schublade beweglich gelagerten Fanghaken herangeführt wird. Der Fanghaken besitzt zwei den jeweiligen Haltevorsprüngen am Frontelement zugeordnete Führungsschlitze. Beim Einfahren drücken die beiden Haltevorsprünge an der Frontblende den Fanghaken nach hinten, bis die Rückseite des Fanghakens an einem als Widerlager ausgebildeten Stopper in Anlage kommt. Ferner drückt das Frontelement auf ein vorstehendes Antriebsglied, so dass das daran mit dem Antriebsglied schwenkbar verbundene Drückglied mit einer Drückfläche auf die Vorderseite des Fanghakens drückt und diesen mit Hilfe einer Kulissenführung gerade drückt, wobei die beiden Haltevorsprünge weiter in die zugeordneten Schlitze einfahren und dort in ihre jeweiligen Endlagen kommen.

Aus der WO 2012/069339 A1 ist ein Verbindungsbeschlag bekannt, der einen an einer Zarge befestigbaren Zargenadapter besitzt, an dem eine Arretiereinrichtung angeordnet ist. Die Arretiereinrichtung wirkt mit einer Trageinrichtung zusammen, die ihrerseits an der Frontblende befestigt ist. Die Arretiereinrichtung weist einen Basiswinkel auf, der am Zargenadapter befestigt ist und an dem ein Arretierhebel 22 schwenkbar gelagert ist. Der Arretierhebel ist federvorgespannt und wirkt mit einem Lösehebel zusammen, der sowohl schwenkbar am Basiswinkel gelagert ist als auch relativ beweglich zum Arretierhebel ausgebildet ist. Am Arretierhebel ist eine Kulisse in Form eines gekrümmten Langlochs ausgebildet, in das ein am Lösehebel ausgebildeter Stift derart aufgenommen ist, dass der Arretierhebel entgegen der Federkraft der Feder in einer Offenstellung gehalten ist. Dem Stift am Lösehebel ist eine Führungsbahn am Basiswinkel zugeordnet. An der Trageinrichtung ist ein Stift vorgesehen, der beim Einfahren auf den Lösehebel auftrifft und den in der Kulisse gehaltenen Stift des Lösehebels aus seiner Haltestellung drückt, wodurch die Federkraft der Feder ein Verschwenken des Arretierhebels in Richtung Schließstellung bewirkt, wobei der Stift an der Trageinrichtung vom Arretierhebel hintergriffen wird.

Aufgabe der Erfindung ist es, eine Vorrichtung zur Verbindung eines Frontelements mit einem Seitenteil eines bewegbaren Möbelteils zu schaffen, die einfach und kostengünstig aufgebaut ist und insbesondere gegenüber dem zuvor beschriebenen Stand der Technik mit einer geringeren Zahl an Bauteilen auskommt.

Diese Aufgabe wird durch eine Vorrichtung zur Verbindung eines Frontelements mit einem Seitenteil eines bewegbaren Möbelteils mit den Merkmalen des unabhängigen Anspruchs 1 gelöst. Weiterbildungen der Erfindung sind in den Unteransprüchen dargestellt.

Die erfindungsgemäße Vorrichtung zeichnet sich dadurch aus, dass der Hakenabschnitt gabelförmig ausgebildet ist und eine U-förmige Aufnahmegabel aufweist, die von zwei parallel zueinander beabstandeten Gabelschenkeln und einem die Gabelschenkel miteinander verbindenden Gabeljoch gebildet ist, wobei
die Gabelschenkelvom Rest des Hakenabschnitts nach oben abragen und die Aufnahmegabel nach oben offen ist.

Der Fanghaken lässt sich durch eine einfach durchzuführende manuelle Betätigungsbewegung über die Betätigungseinrichtung von der Freigabestellung in die Spannstellung überführen. Durch die kombinierte Spann- und Querbewegung wird in einfacher Weise erreicht, dass der dem Frontelement zugeordnete Haltevorsprung hintergriffen und das Frontelement an das Seitenteil gespannt wird. Im Gegensatz zum zuvor beschriebenen Stand der Technik ist bei der erfindungsgemäßen Vorrichtung die Befestigung der Front am Seitenteil nicht von der Federkraft einer Feder abhängig. Es ist zu bemerken, dass zwei übereinanderliegende Befestigungseinheiten vorgesehen sind, von denen wenigstens die obere Befestigungseinheit mit Haltevorsprung und Fanghaken ausgestattet ist. Es ist zwar möglich, dass auch die untere Befestigungseinheit in ähnlicher oder identischer Weise mit Haltevorsprung und Fanghaken ausgestattet ist, jedoch ist es bevorzugt, dass die untere Befestigungseinheit eine dem Frontelement zugeordnete Rastklinke aufweist, die zur Befestigung des Frontelements in eine am Seitenteil angeordnete Rastaufnahme einfährt.

Bei einer Weiterbildung der Erfindung weist die Kulissenführungseinrichtung wenigstens eine Führungseinheit auf, mit einer Führungsbahn und einem der Führungsbahn zugeordneten Führungselement, die bei der Arbeitsbewegung einander abgleiten, wobei die Führungsbahn am Grundkörper und das Führungselement als Kulissenfolger am Fanghaken ausgebildet ist.

Bei einer Weiterbildung der Erfindung weist die Führungsbahn in Richtung von der Freigabestellung in die Spannstellung eine nach schräg oben verlaufenden Bahnabschnitt auf. Der Bahnabschnitt kann als schräge Ebene ausgebildet sein. Bevorzugt ist jedoch ein bogenförmig gekrümmter Bahnabschnitt. Der schräg nach oben verlaufende Bahnabschnitt kann also für die Querbewegung und damit insbesondere für das Hintergreifen des Haltevorsprungs mittels des Fanghakens sorgen.

In besonders bevorzugter Weise ist die Führungsbahn von einem Wandabschnitt einer im Grundkörper ausgebildeten langlochartigen Vertiefung gebildet.

Das Seitenteil kann als Vollkörper ausgebildet sein. Das Seitenteil kann beispielsweise aus Holz, Metall oder Kunststoff bestehen. Alternativ wäre es möglich, das Seitenteil als Hohlkörper auszubilden, beispielsweise in Form einer Hohlkammer-Zarge.

Der Grundkörper kann als Blechbauteil, insbesondere Metallblechbauteil, zweckmäßigerweise Stahlblech-Bauteil ausgebildet sein. Der Grundkörper kann als separates Bauteil am Seitenteil befestigt, beispielsweise lösbar dort angeschraubt sein. Alternativ wäre es jedoch auch denkbar, dass der Grundkörper einstückig mit dem Rest des Seitenteils verbunden ist.

Bei einer Weiterbildung der Erfindung ist der Kulissenfolger als vom Fanghaken seitlich in Richtung Grundkörper wegragender Führungsstift ausgebildet.

Bei einer Weiterbildung der Erfindung weist die Kulissenführungseinrichtung wenigstens eine Führungseinheit auf, mit einer Führungsbahn und einem der Führungsbahn zugeordneten Führungselement, die bei der Arbeitsbewegung an einander abgleiten, wobei die Führungsbahn am Fanghaken und das Führungselement am Grundkörper ausgebildet ist. In besonders bevorzugter Weise ist die Führungsbahn am Fanghaken als eine Einlaufschräge bildende Schrägfläche eines Abschnitts des Fanghakens ausgebildet und das Führungselement wird von einer Grundkörper ausgebildeten Führungslasche gebildet, die mit einem Führungsschlitz ausgestattet ist, der von dem mit der Schrägfläche ausgebildeten Abschnitt des Fanghakens mit Spiel in vertikaler Richtung durchsetzt ist.

In besonders bevorzugter Weise verläuft die Schrägfläche in Richtung von der Freigabestellung in die Spannstellung nach oben.

Es ist möglich, dass zwei an einander entgegengesetzten Längsabschnitten des Fanghakens ausgebildete Schrägflächen vorhanden sind, von denen entweder die eine oder die andere die Führungsbahn bildet, wobei vorzugsweise die Schrägflächen voneinander verschiedene Steigungen aufweisen.

In besonders bevorzugter Weise sind zwei in Längsrichtung des Fanghakens hintereinander angeordnete Führungseinheiten vorgesehen. Zweckmäßigerweise ist im Falle der Kombination Einlaufschräge am Fanghaken und Führungslasche am Grundkörper auch die zweite, insbesondere hintere Führungseinheit als mit einem Führungsschlitz ausgestattete Führungslasche ausgebildet.

Der erfindungsgemäße Fanghaken weist einen in der Fangstellung den Halteabschnitt des Haltevorsprungs hintergreifenden Hakenabschnitt und einen sich daran in Längsrichtung anschließenden länglichen Führungsabschnitt auf, in dem wenigstens eine Führungsbahn oder wenigstens ein Führungselement ausgebildet ist bzw. sind.

Bei einer Weiterbildung der Erfindung ist der Führungsabschnitt des Fanghakens schwertartig ausgebildet. Es sind jedoch auch andere längliche Ausgestaltungen des Fanghakens denkbar. Von Vorteil ist sicher eine relativ dünnwandige Ausführung des Führungsabschnitts, falls ein Führungsschlitz an der Führungslasche durchsetzt wird.

Der erfindungsgemäße Hakenabschnitt ist gabelförmig ausgebildet. Er weist eine U-förmige Aufnahmegabel auf, die von zwei parallel zueinander beabstandeten Gabelschenkeln und einen die Gabelschenkel miteinander verbindenden Gabeljoch gebildet ist, wobei die Gabelschenkel vom Rest des Hakenabschnitts nach oben abragen und die Aufnahmegabel nach oben offen ist.

Besonders bevorzugt ist der dem Frontelement zugeordnete Haltevorsprung als Haltebolzen ausgebildet, mit einem Bolzenschaft und einem den Halteabschnitt bildenden gegenüber dem Bolzenschaft einen größeren Durchmesser aufweisenden Bolzenkopf.

Bei einer Weiterbildung der Erfindung weist die Betätigungseinrichtung ein zu einer Drehbewegung anzutreibendes Betätigungselement auf, dessen Drehbewegung über zur Betätigungseinrichtung gehörende Umsetzmittel in die lineare Spannbewegung des Fanghakens umsetzbar ist.

In besonders bevorzugter Weise ist die Betätigungseinrichtung als Schneckenantrieb ausgebildet, mit einem Betätigungselement in Form eines Schneckenrades, an dessen Vorderseite eine Eingriffskontur für ein Eingriffswerkzeug, beispielsweise Schraubendreher, und an dessen Rückseite einen Teil der Umsetzmittel bildende spiralförmige Kulisse ausgebildet ist, die mit einer ebenfalls zu den Umsetzmitteln zählenden Verzahnung am Fanghaken derart zusammenwirkt, dass die Drehbewegung des Betätigungselements aufgrund der Exzentrizität des Kulissenverlaufs in die Spannbewegung umsetzbar ist.

Die Erfindung umfasst ferner ein Möbelteil, insbesondere Schublade, mit einem Frontelement und zwei Seitenteilen, gekennzeichnet durch eine Vorrichtung nach einem der Ansprüche 1 bis 11.

Die Erfindung umfasst ferner ein Möbel, mit wenigstens einem Möbelteil, insbesondere Schublade, das ein Frontelement und zwei Seitenteile aufweist, gekennzeichnet durch eine Vorrichtung nach einem der Ansprüche 1 bis 11.

Bevorzugte Ausführungsbeispiele der Erfindung sind in der Zeichnung dargestellt und werden im Folgenden näher erläutert. In der Zeichnung zeigen:
- Figur 1: eine perspektivische Darstellung eines bewegbaren Möbelteils in Form eines Schubkastens bzw. einer Schublade, bei der zur Verbindung der Front mit den Seitenteilen die erfindungsgemäße Vorrichtung eingesetzt ist,
- Figur 2: eine Seitenansicht auf ein Seitenteil des bewegbaren Möbelteils, dem ein erstes Ausführungsbeispiel der erfindungsgemäßen Vorrichtung zugeordnet ist,
- Figur 3: eine vergrößerte Darstellung der Einzelheit X in Figur 2 mit Sicht auf die Innenseite des Grundkörpers, wobei sich der Fanghaken in der Freigabestellung befindet,
- Figur 4: eine perspektivische Darstellung des ersten Ausführungsbeispiels der erfindungsgemäßen Vorrichtung aus Figur 3,
- Figur 5: eine vergrößerte Darstellung der Einzelheit X in Figur 2 mit Sicht auf die Außenseite des Grundkörpers, wobei sich der Fanghaken in der Freigabestellung befindet
- Figur 6: eine Seitenansicht auf die erfindungsgemäße Vorrichtung gemäß Figur 4, wobei sich der Fanghaken in der Fang- und Spannstellung befindet,
- Figur 7: eine Seitenansicht auf ein Seitenteil des bewegbaren Möbelteils, dem ein zweites Ausführungsbeispiel der erfindungsgemäßen Vorrichtung zugeordnet ist
- Figur 8: eine vergrößerte Darstellung der Einzelheit Y in Figur 7 (ohne Innenwand) mit Sicht auf die Innenseite des Grundkörpers, wobei sich der Fanghaken in der Freigabestellung befindet,
- Figur 9: eine Darstellung gemäß Figur 7 von der anderen Seite aus gesehen,
- Figur 10: eine vergrößerte Darstellung gemäß der Seitenansicht aus Figur 7, wobei sich der Fanghaken in der Fang- und Spannstellung befindet und
- Figur 11: eine perspektivische Darstellung des Fanghakens der erfindungsgemäßen Vorrichtung.

Die Figuren 1 bis 6 zeigen ein erstes Ausführungsbeispiel der erfindungsgemäßen Vorrichtung 11, die zur Befestigung eines Frontelements 12 an einem Seitenteil 13 dient.

Das Frontelement 12 ist im Beispielsfall als Frontblende ausgebildet. Die Frontblende und das Seitenteil 13 sind Bestandteile einer Schublade bzw. eines Schubkastens. Daher ist das Frontelement 12 an zwei einander entgegengesetzten Seitenteilen 13, also an einem linken und rechten Seitenteil 13, zu befestigen. Das in den Figuren 2 bis 6 dargestellte erste Ausführungsbeispiel der erfindungsgemäßen Vorrichtung kann daher im Beispielsfall auch identisch am anderen zweiten Teil vorhanden sein. Der im Folgenden beschriebene Aufbau und die Funktionsweise der Vorrichtung 11 treffen daher in gleicher Weise auch auf das andere Seitenteil 13 zu.

Das Seitenteil 13 kann als Schubladen-Seitenwand ausgebildet sein, die an einer Laufschiene einer zur Führung der Schublade dienenden Führungseinheit befestigt ist. Die Schubladen-Seitenwand kann als Vollkörper aus Holz, Metall oder Kunststoff bestehen. Alternativ kann das Seitenteil auch als Schubladen-Zarge ausgebildet sein, die in Form einer Hohlkammer-Zarge Komponenten der Führungseinheit aufnimmt. Die erfindungsgemäße Vorrichtung wird im Folgenden beispielhaft beim Einsatz eines als Hohlkammer-Zarge ausgebildeten Seitenteils beschrieben. Die Hohlkammer-Zarge kann als Strangpressprofil ausgeführt sein. Als Strangpressmaterial eignet sich Aluminium. Alternativ ist es möglich, die Hohlkammer-Zarge aus Metallblechteilen herzustellen.

Das Frontelement 12, also im Beispielsfall die Frontblende, kann aus Holz, Kunststoff oder Metall bestehen.

Wie insbesondere in Figur 2 gezeigt, besitzt die Vorrichtung 11 wenigstens zwei, im Beispielsfall genau zwei, in Höhenrichtung des Frontelements 12 oder Seitenteils 13 übereinanderliegende Befestigungseinheiten 14a, 14b. Die untere Befestigungseinheit 14a ist im Folgenden von weniger Relevanz und wird daher nur grob beschrieben. Die untere Befestigungseinheit besitzt eine an der Innenseite 15 des Frontelements 12 zu befestigende Rastklinke 16 die zur Befestigung des Frontelements am zugeordneten Seitenteil 13 im Form der Hohlkammer-Zarge in eine an der Zarge ausgebildete Rastaufnahme einfahren kann und dort verrastet wird.

Von besonderem Interesse ist im Folgenden jedoch die obere Befestigungseinheit 14b.

Wie insbesondere in Figur 2 gezeigt, weist die obere Befestigungseinheit 14b einen an der Innenseite 15 des Frontelements befestigtes und von der Innenseite 15 in Richtung Seitenteil 13 wegragenden Haltevorsprung 18 auf. Der Haltevorsprung 18 besitzt einen Halteabschnitt 19.

Im gezeigten Beispielsfall ist der Haltevorsprung 18 als Haltebolzen ausgebildet, mit einem Bolzenschaft 20 und einem den Halteabschnitt 19 bildenden gegenüber dem Bolzenschaft 20 einen größeren Durchmesser aufweisenden Bolzenkopf. Wie insbesondere in den Figuren 3 und 4 gezeigt, besitzt der Bolzenschaft 20 einen Gewindeabschnitt 21 zum Einschrauben in das Frontelement 12. Im gezeigten Beispielsfall ist der Gewindeabschnitt 21 nach Art einer selbstschneidenden Schraube ausgebildet, die sich in eine aus Holz bestehende Frontblende einschrauben lässt. In Axialrichtung des Bolzenschafts 20 schließt sich an den Gewindeabschnitt 21 ein gewindeloser Abschnitt 22 an. Gewindeabschnitt 21 und gewindeloser Abschnitt 22 sind über eine gegenüber sowohl dem Gewindeabschnitt 21 als auch gegenüber dem gewindelosen Abschnitt 22 durchmessergrößeren Ringschulter 23 voneinander getrennt. Die Ringschulter 23 dient als Anschlag und gibt die Einschraubtiefe des Gewindeabschnitts 21 vor. Am freien Ende des gewindelosen Abschnitts 22 schließt sich der Bolzenkopf an.

Das Gegenstück zum Haltevorsprung 18 am Frontelement 12 ist eine am Seitenteil 13, also an der Zarge befestigte Fangeinrichtung 24 für den Haltevorsprung 18. Die Fangeinrichtung 24 weist einen Grundkörper 25 und einen am Grundkörper 25 beweglich zwischen einer Freigabestellung 26 und einer Fangstellung 27 gelagerten Fanghaken 28 auf. Der Fanghaken hintergreift den Halteabschnitt 19 des Haltevorsprungs 18 in der Fangstellung 27, wie es insbesondere in Figur 6 gezeigt ist.

Die Fangeinrichtung 24 weist eine Kulissenführungseinrichtung 29 und eine manuell antreibbare Betätigungseinrichtung 30 auf, durch die der Fanghaken 28 zu einer sich aus einer Spannbewegung 31 und einer diesbezüglich überlagernden Querbewegung 32 zusammensetzenden Arbeitsbewegung 33 antreibbar ist, wobei der Fanghaken 28 durch die Spannbewegung 31 zwischen der Freigabestellung 26 und einer eingefahrenen das Frontelement 12 an das Seitenteil 13 spannenden Spannstellung 34 bewegbar ist, und wobei die Kulissenführungseinrichtung 29 die Querbewegung 32 des Fanghakens 28 zwischen der Freigabestellung 26 und der Fangstellung 27 hervorruft.

Wie insbesondere in Figur 4 gezeigt, besitzt der Fanghaken 28 einen in der Fangstellung 27 den Halteabschnitt 19, also beispielsweise den Bolzenkopf, hintergreifenden Hakenabschnitt 35 und einen sich daran in Längsrichtung anschließenden länglichen Führungsabschnitt 36. Der Führungsabschnitt 36 ist relativ dünnwandig ausgebildet, beispielsweise nach Art eines Schwerts. Zweckmäßigerweise ist der Fanghaken insgesamt aus Blechmaterialien gestellt.

Sowohl der Hakenabschnitt 35 als auch der Führungsabschnitt 36 haben mehrere unterschiedliche Funktionsabschnitte.

Wie insbesondere in Figur 4 gezeigt, dient der Hakenabschnitt 35 zum hintergreifen des Bolzenkopfs des als Haltebolzen ausgebildeten Haltevorsprungs 18.

Der Hakenabschnitt 35 ist hierzu gabelförmig ausgebildet und weist eine U-förmige Aufnahmegabel 37 auf, die von zwei parallel zueinander beabstandeten Gabelschenkeln 38a, 38b und einem die Gabelschenkel miteinander verbundenen Gabeljoch 39 gebildet sind.

Wie ferner in Figur 4 gezeigt, ragen die beiden Gabelschenkel 38a, 38b vom Rest des Hakenabschnitts 35 nach oben ab und enden in Höhenrichtung frei. Die U-förmige Aufnahmegabel 37 ist also nach oben offen. Der quer zur Längsachse 40 des Fanghakens ausgebildete Abstand der beiden Gabelschenkel 38a, 38b zueinander ist größer als der Durchmesser des gewindelosen Abschnitts 22 des Bolzenschafts 20 des Haltebolzens. Der Abstand der beiden Gabelschenkel 38a, 38b ist jedoch kleiner als der Durchmesser sowohl der Ringschulter 23 als auch des als Bolzenkopf ausgebildeten Halteabschnitts 19.

Wie nachstehend noch ausführlicher beschrieben kann die nach oben offene Aufnahmegabel also mit ihren beiden Gabelschenkeln 38a, 38b links und rechts am gewindelosen Abschnitt 22 vorbeifahren, falls der Fanghaken von der Freigabestellung in die Fangstellung überführt wird.

Wie insbesondere in Figur 3 gezeigt, besitzen die Gabelschenkel 38a, 38b jeweils eine in etwa dreiecksförmige Form, wobei in etwa die Form eines rechtwinkligen Dreiecks bevorzugt ist, wobei die Hypotenuse als Schrägfläche 41 im vorderen Abschluss der Gabelschenkel 38a, 38b bildet. Die Schrägfläche 41 ist in Richtung des Führungsabschnitts 36 des Fanghakens geneigt.

Die Kulissenführungseinrichtung 29 weist wenigstens eine Führungseinheit 42 auf, mit einer Führungsbahn 43 und einem der Führungsbahn 43 zugeordneten Führungselement 44, die bei der Arbeitsbewegung an einander abgleiten.

Gemäß erstem Ausführungsbeispiel ist die Führungsbahn 43 am Fanghaken und das Führungselement 44 am Grundkörper 25 ausgebildet. Wie insbesondere die Zusammenschau der Figuren 3 und 4 zeigt, ist die Führungsbahn 43 am Fanghaken 28 als eine Einlaufschräge bildende Schrägfläche 45 eines Abschnitts des Fanghakens 28 ausgebildet. Als Abschnitt des Fanghakens 28 dient im gezeigten Beispielsfall der Führungsabschnitt 36, der sich in Axialrichtung an den Hakenabschnitt 35 anschließt.

Wie insbesondere in Figur 3 gezeigt, sind zwei an einander entgegengesetzten Längsabschnitten des Führungsabschnitts 36 des Fanghakens 28 ausgebildete Schrägflächen 45a, 45b vorhanden, von denen entweder die eine oder die andere die Führungsbahn 43 bildet. Zweckmäßigerweise haben die Schrägflächen 45a, 45b voneinander verschiedene Steigungen.

Wie bereits erwähnt, ist der Führungsbahn 43, also eine der beiden Schrägflächen 45a, 45b, ein Führungselement 44 am Grundkörper 25 zugeordnet.

Der Grundkörper 25 ist insbesondere einstückiger Bestandteil der Hohlkammer-Zarge. Es ist jedoch auch möglich, den Grundkörper als separates Bauteil als sogenannter Zargenaufsatz auszubilden und an der Hohlkammer-Zarge, insbesondere im Bereich dessen Oberkante, zu befestigen.

Der Grundkörper besteht zweckmäßigerweise aus Blechmaterial, das relativ dünnwandig ist.

Der Grundkörper 25 besitzt eine flächige Außenseite 46 und einer diese entgegengesetzte Innenseite, die in den Figuren nicht gezeigt ist. Zweckmäßigerweise handelt es sich bei dem Grundkörper 25 um ein Blechbiege-Bauteil, bei dem die senkrecht zur Außenseite 46 verlaufende Oberkannte 47 einstückig mit der Außenseite 46 verbunden ist und durch Umbiegen eines ursprünglich flach ausgebildeten Rohlings entstanden ist.

Gemäß erstem Ausführungsbeispiel wird das Führungselement 44 von einer im Grundkörper ausgebildeten Führungslasche gebildet. Zweckmäßigerweise ist die Führungslasche ebenfalls aus dem flachliegenden Rohling des Grundkörpers bzw. der Hohlkammer-Zarge durch einen Biegevorgang hergestellt. Die Führungslasche ist mit einem Führungsschlitz 48 ausgestattet, der von dem mit den Schrägflächen 45a, 45b ausgebildeten Führungsabschnitt 36 des Fanghakens mit Spiel in vertikaler Richtung durchsetzt ist.

Wie insbesondere in Figur 3 gezeigt, ist in Längsrichtung des Fanghakens 28 eine weitere Führungseinheit 49 vorgesehen, die ebenfalls ein am Grundkörper 25 ausgebildetes Führungselement in Form einer Führungslasche aufweist. Die Führungslasche der weiteren Führungseinheit 49 ist zweckmäßigerweise ebenfalls aus dem Material des ursprünglichen Rohlings des Grundkörpers 25 bzw. der Hohlkammer-Zarge herausgebildet, beispielsweise durch eine fensterartige Ausstanzung mit anschließendem Biegevorgang nach innen. Die beiden in Längsrichtung des Fanghakens 28 hintereinander liegende Führungslaschen stehen im Wesentlichen rechtwinklig von der Außenseite des Grundkörpers 25 ab. Die Führungslasche der weiteren Führungseinheit 49 ist mit einem Führungsschlitz 50 ausgestattet, der von einem Endabschnitt 51 des Führungsabschnitts 36 des Fanghakens durchsetzt ist.

Wie bereits erwähnt umfasst die Vorrichtung 11 eine Betätigungseinrichtung 30 die ein zu einer Drehbewegung anzutreibendes Betätigungselement 52 aufweist, dessen Drehbewegung über zur Betätigungseinrichtung 30 gehörende Umsetzmittel 53 in die lineare Spannbewegung 31 des Fanghakens 28 umsetzbar ist.

Im gezeigten Beispielsfall ist die Betätigungseinrichtung als Schneckenantrieb ausgebildet, mit einem Betätigungselement 52 in Form eines Schneckenrades. Das Schneckenrad ist drehbar am Grundkörper 25 an dessen Außenseite 46 gelagert.

Das Schneckenrad besitzt an seiner Vorderseite eine Eingriffskontur 54 für ein Eingriffswerkzeug, beispielsweise Schraubendreher. Die Eingriffskontur 54 ist von der Außenseite 46 des Grundkörpers 25her zugänglich, insbesondere schließt die Eingriffskontur bündig mit der Außenseite 46 ab. Im gezeigten Beispielsfall ist die Eingriffskontur 54 als Kreuzschlitz-, Torx, oder Pozidriv-Eingriffskontur ausgebildet. An der Rückseite des Schneckenrades befindet sich einen Teil der Umsetzmittel 53 bildende spiralförmige Kulisse 55, die derart mit einer ebenfalls den Umsetzmitteln 53 zählenden Verzahnung 56 am Fanghaken 28 zusammenwirkt, dass die Drehbewegung des Betätigungselements 52 aufgrund der Exzentrizität des Kulissenverlaufs in die Spannbewegung umsetzbar ist.

Wie insbesondere die Zusammenschau der Figuren 3 und 4 zeigt, weist die Verzahnung 56 zwei in Längsrichtung des Führungsabschnitts 36 hintereinander liegende Zähne 57a, 57b auf, die in die spiralförmige Kulisse 55 eintauchen.

Zum Verbinden des Frontelements 12 in Form der Frontblende mit den beiden zugeordneten Seitenteilen 13 von der Hohlkammer-Zarge, werden zunächst die unteren Befestigungseinheiten aneinander befestigt, in dem die an dem Frontelement an der Innenseite befestigte Rastklinke in die zugeordnete Rastaufnahme in der Hohlkammer-Zarge einfährt.

Der Fanghaken 28 der Fangeinrichtung 24 befindet sich in der in Figur 3 und Figur 4 gezeigten Freigabestellung 26, erstreckt sich also ausgehend vom Grundkörper 25 nach schräg unten. Der an der Innenseite 15 der Frontblende befestigte Haltevorsprung 18 wird derart positioniert, dass der Halteabschnitt 19 in Form des Bolzenkopfes zwischen dem Hakenabschnitt 35 und der Stirnseite des Grundkörpers 25 positioniert ist. Danach wird über ein Eingriffswerkzeug in Form des Schraubendrehers eine Drehbewegung auf das Schneckenrad eingeleitet, indem der Schraubendreher in die Eingriffskontur gesteckt wird und eine Drehbewegung eingeleitet wird. Die dadurch verursachte Drehbewegung des Schneckenrades verursacht aufgrund der Exzentrizität der spiralförmigen Kulisse 55 und der darin eingreifenden Zähne 57a, 57b eine lineare Spannbewegung 31 nach hinten. Die lineare Spannbewegung wird durch eine Querbewegung 32 überlagert, die dann einsetzt, wenn die Schrägfläche 45a, 45b am Rahmen des zugeordneten Führungsschlitzes 50 abgleitet, wodurch der Fanghaken nach oben bewegt wird. Die Überlagerung der linearen, horizontalen Spannbewegung 31 und der vertikalen Querbewegung resultieren in eine Arbeitsbewegung 33 nach schräg hinten.

Wie insbesondere in Figur 6 gezeigt, verursacht die Querbewegung zunächst ein Vorbeifahren der Gabelschenkel 38a, 38b links und rechts des gewindelosen Abschnitts 22 des Bolzenschaftes 20 und schließlich ein Hintergreifen des als Bolzenkopfes ausgebildeten Halteabschnitts 19. Die über das Eingriffswerkzeug eingeleitete Drehbewegung wird also zum einen in die Spannbewegung 31 umgesetzt, die das Frontelement an die zugeordnete Hohlkammer-Zarge spannt und zum anderen in die Querbewegung, wodurch der Fanghaken 28 den Halteabschnitt in Form des Bolzenkopfes hintergreift und somit das Frontelement auch im Bereich der oberen Befestigungseinheit 14b an der zugeordneten Hohlkammer-Zarge sichert.

Die Figuren 7 bis 11 zeigen ein zweites Ausführungsbeispiel der erfindungsgemäßen Vorrichtung 11.

Das zweite Ausführungsbeispiel unterscheidet sich von dem zuvor beschriebenen ersten Ausführungsbeispiel durch die andersartige Ausgestaltung der Kulissenführungseinrichtung 29.

Auch die Kulissenführungseinrichtung 29 gemäß zweitem Ausführungsbeispiel besitzt zwei in Längsrichtung des Fanghakens 28 hintereinander liegende Führungseinheiten 42, 49, mit einer Führungsbahn 43 und einem der Führungsbahn 43 zugeordneten Führungselement 44. Im Gegensatz zum zuvor beschriebenen ersten Ausführungsbeispiel befinden sich die Führungsbahn 43 jedoch am Grundkörper 25 und das Führungselement 44 als Kulissenfolger am Fanghaken 28.

Der Fanghaken 28 besitzt einen Hakenabschnitt 35, der in ähnlicher Weise zu dem Hakenabschnitt 35 gemäß erstem Ausführungsbeispiel aufgebaut ist. An dem Hakenabschnitt 35 schließt sich in Längsrichtung ein Führungsabschnitt 36 an, an dessen zur Außenseite 46 des Grundkörpers 25 zugeordneten Innenfläche zwei mit axialem Abstand zueinander beabstandete Kulissenfolger in Form von Führungsstiften 58a, 58b ausgebildet sind. Die Führungsstifte 58a, 58b ragen im Wesentlichen rechtwinklig von der Innenseite des Führungsabschnitts 36 des Fanghakens 28 ab.

Wie ferner die Zusammenschau der Figuren 8 und 10 zeigt, weist die Führungsbahn 53 in Richtung von der Freigabestellung 26 in die Spannstellung 34 eine nach schräg oben verlaufenden Bahnabschnitt 63 auf. Die Führungsbahn 43 ist von einem Wandabschnitt 59 einer im Grundkörper 25 ausgebildeten langlochartigen Vertiefung 60 gebildet. Der zugeordnete Führungsstift 58a, 58b liegt also auf dem Bandabschnitt 59 auf und kann daran abgleiten. Zweckmäßigerweise ist der nach schräg oben verlaufende Bahnabschnitt 63 bogenförmig gekrümmt ausgebildet.

Auch beim zweiten Ausführungsbeispiel ist eine Betätigungseinrichtung 30 in Form eines Schneckenantriebs vorgesehen, der in ähnlicher oder identischer Weise zum zuvor beschriebenen Schneckenantrieb ausgebildet sein kann.

Beim Einleiten einer Drehbewegung durch ein Eingriffswerkzeug über die Eingriffkontur 54 erfolgt über den Schneckenantrieb eine lineare horizontale Spannbewegung. Am Führungsabschnitt des Fanghakens ausgebildete Vorsprünge in Form von Zähnen 57a-c sind in Eingriff mit der spiralförmigen Kulisse 55 des Schneckenrades, wodurch die horizontale Spannbewegung erzeugt wird.

Der Führungsstift 58a gleitet am schrägen Bahnabschnitt entlang, was zu einer der linearen horizontalen Spannbewegung überlagernden Querbewegung führt, wodurch letztendlich der Hakenabschnitt 35 des Fanghakens 28 nach oben bewegt wird, so dass er in zuvor beschriebener Weise den Halteabschnitt 19 in Form des Bolzenkopfes hintergreift.

## Patentansprüche

1. Vorrichtung zur Verbindung eines Frontelements (12) mit einem Seitenteil (13) eines bewegbaren Möbelteils, insbesondere Schublade, mit wenigstens zwei in Höhenrichtung des Frontelements (12) übereinander liegenden Befestigungseinheiten (14a, 14b), von denen eine obere Befestigungseinheit (14b) einen an der Innenseite (15) des Frontelements (12) befestigbaren und im befestigten Zustand von der Innenseite (15) in Richtung Seitenteil (13) weg ragenden Haltevorsprung (18) mit Halteabschnitt (19) und eine am Seitenteil (13) befestigbare Fangeinrichtung (24) für den Haltevorsprung (18) aufweist, wobei die Fangeinrichtung (24) einen Grundkörper (25) und einen am Grundkörper (25) beweglich zwischen einer Freigabestellung (26) und einer Fangstellung (27) gelagerten Fanghaken (28) aufweist, wobei der Fanghaken (28) in der Fangstellung (27) den Halteabschnitt (19) des Haltevorsprungs (18) hintergreift, wobei die Fangeinrichtung (24) eine Kulissenführungseinrichtung (29) und eine manuell antreibbare Betätigungseinrichtung (30) aufweist, durch die der Fanghaken (28) zu einer sich aus einer Spannbewegung (31) und einer diesbezüglich überlagerten Querbewegung (32) zusammensetzenden Arbeitsbewegung (33) antreibbar ist, wobei der Fanghaken (28) durch die Spannbewegung (31) zwischen der Freigabestellung (26) und einer eingefahrenen das Frontelement (12) an das Seitenteil (13) spannenden Spannstellung (34) bewegbar ist, und wobei die Kulissenführungseinrichtung (29) die Querbewegung (32) des Fanghakens (28) zwischen der Freigabestellung (26) und der Fangstellung (27) hervorruft, und wobei der Fanghaken (28) einen in der Fangstellung den Halteabschnitt (19) des Haltevorsprungs (18) hintergreifenden Hakenabschnitt (35) und einen sich daran in Längsrichtung anschließenden länglichen Führungsabschnitt (36) aufweist, an dem wenigstens eine Führungsbahn (43) oder wenigstens ein Führungselement (44) ausgebildet ist bzw. sind, **dadurch gekennzeichnet, dass** der Hakenabschnitt (35) gabelförmig ausgebildet ist und eine U-förmige Aufnahmegabel (37) aufweist, die von zwei parallel zueinander beabstandeten Gabelschenkeln (38a, 38b) und einem die Gabelschenkel (38a, 38b) miteinander verbindenden Gabeljoch (39) gebildet ist, wobei die Gabelschenkel(38a, 38b) vom Rest des Hakenabschnitts (35) nach oben abragen und die Aufnahmegabel (37) nach oben offen ist.

2. Vorrichtung nach Anspruch 1, **dadurch gekennzeichnet, dass** die Kulissenführungseinrichtung (29) wenigstens eine Führungseinheit (42, 49) aufweist, mit der Führungsbahn (43) und dem der Führungsbahn (43) zugeordneten Führungselement (44), die bei der Arbeitsbewegung (33) an einander abgleiten, wobei die Führungsbahn (43) am Grundkörper (25) und das Führungselement (44) als Kulissenfolger am Fanghaken (28) ausgebildet ist, wobei vorzugsweise die Führungsbahn (43) in Richtung von der Freigabestellung (26) in die Spannstellung (34) einen nach schräg oben verlaufenden Bahnabschnitt (63) aufweist, wobei vorzugsweise der Bahnabschnitt (63) bogenförmig gekrümmt ausgebildet ist.

3. Vorrichtung nach Anspruch 1 oder 2, **dadurch gekennzeichnet, dass** die Führungsbahn (43) von einem Wandabschnitt (59) einer im Grundkörper (25) ausgebildeten langlochartigen Vertiefung (60) gebildet ist.

4. Vorrichtung nach einem der vorhergehenden Ansprüche, **dadurch gekennzeichnet, dass** der Kulissenfolger als vom Fanghaken (28) seitlich in Richtung Grundkörper (25) weg ragender Führungsstift (58a, 58b) ausgebildet ist.

5. Vorrichtung nach Anspruch 1, **dadurch gekennzeichnet, dass** die Kulissenführungseinrichtung (29) wenigstens eine Führungseinheit (42, 49) aufweist, mit der Führungsbahn (43) und dem der Führungsbahn (43) zugeordneten Führungselement (44), die bei der Arbeitsbewegung (33) an einander abgleiten, wobei die Führungsbahn (43) am Fanghaken (28) und das Führungselement (44) am Grundkörper (25) ausgebildet ist.

6. Vorrichtung nach Anspruch 5, **dadurch gekennzeichnet, dass** die Führungsbahn (43) am Fanghaken (28) als eine Einlaufschräge bildende Schrägfläche (45a, 45b) eines Abschnitts des Fanghakens (28) ausgebildet ist und das Führungselement (44) von einer am Grundkörper (25) ausgebildeten Führungslasche gebildet ist, die mit einem Führungsschlitz (48) ausgestattet ist, der von dem mit der Schrägfläche (45a, 45b) ausgebildeten Abschnitt des Fanghakens (28) mit Spiel in vertikaler Richtung durchsetzt ist, wobei vorzugsweise die Schrägfläche (45a, 45b) in Richtung von der Freigabestellung (26) in die Spannstellung (34) nach oben verläuft.

7. Vorrichtung nach Anspruch 6, **dadurch gekennzeichnet, dass** zwei an einander entgegensetzten Längsabschnitten des Fanghakens (28) ausgebildete Schrägflächen (45a, 45b) vorhanden sind, von denen entweder die eine oder die andere die Führungsbahn (43) bildet, wobei vorzugsweise die Schrägflächen (45a, 45b) voneinander verschiedene Steigungen aufweisen.

8. Vorrichtung nach einem der vorhergehenden Ansprüche, **gekennzeichnet durch** zwei in Längsrichtung des Fanghakens (28) hintereinander angeordnete Führungseinheiten (42, 49).

9. Vorrichtung nach einem der vorhergehenden Ansprüche, **dadurch gekennzeichnet, dass** der dem Frontelement (12) zugeordnete Haltevorsprung (18) als Haltebolzen ausgebildet ist, mit einem Bolzenschaft (20) und einem den Halteabschnitt bildenden gegenüber dem Bolzenschaft (20) einen größeren Durchmesser aufweisenden Bolzenkopf.

10. Vorrichtung nach einem der vorhergehenden Ansprüche, **dadurch gekennzeichnet, dass** die Betätigungseinrichtung (30) ein zu einer Drehbewegung anzutreibendes Betätigungselement (52) aufweist, dessen Drehbewegung über zur Betätigungseinrichtung (30) gehörende Umsetzmittel (53) in die lineare Spannbewegung (31) des Fanghakens (28) umsetzbar ist.

11. Vorrichtung nach Anspruch 10, **dadurch gekennzeichnet, dass** die Betätigungseinrichtung (30) als Schneckenantrieb ausgebildet ist, mit einem Betätigungselement (52) in Form eines Schneckenrades, an dessen Vorderseite eine Eingriffskontur (54) für ein Eingriffswerkzeug, beispielsweise Schraubendreher, und an dessen Rückseite eine Teil der Umsetzmittel (53) bildende spiralförmige Kulisse (55) ausgebildet ist, die derart mit einer ebenfalls zu den Umsetzmitteln (53) zählenden Verzahnung (56) am Fanghaken (28) zusammenwirkt, dass die Drehbewegung des Betätigungselements (52) aufgrund der Exzentrizität des Kulissenverlaufs in die Spannbewegung (31) umsetzbar ist.

12. Möbelteil, insbesondere Schublade, mit einem Frontelement (12) und zwei Seitenteilen (13), **gekennzeichnet durch** eine Vorrichtung nach einem der Ansprüche 1 bis 11.

13. Möbel, mit wenigstens einem Möbelteil, insbesondere Schublade, das ein Frontelement (12) und zwei Seitenteile (13) aufweist, **gekennzeichnet durch** eine Vorrichtung nach einem der Ansprüche 1 bis 11.

## Claims

1. Device for connecting a front element (12) to a side element (13) of a moveable part of a piece of furniture, in particular drawer, having at least two attachment units (14a, 14b) lying one on top of the other in the vertical direction of the front element (12), of which an upper attachment unit (14b) has a retaining projection (18) with retaining portion (19), which can be attached to the inside (15) of the front element (12) and protrudes away from the inside (15) towards the side element (13) in the attached state, and a catch device (24) for the retaining projection (18), which can be attached to the side element (13), wherein the catch device (24) has a base body (25) and a catch hook (28) mounted on the base body (25) so as to move between a release position (26) and a catch position (27), wherein in the catch position (27), the catch hook (28) engages between the retaining portion (19) of the retaining projection (18), wherein the catch device (24) has a slide guide device (29) and a manually drivable actuating device (30), by means of which the catch hook (28) can be driven to perform a working movement (33) consisting of a clamping movement (31) and a transverse movement (32) superimposed in this respect, wherein the catch hook (28) can be moved by the clamping movement (31) between the release position (26) and a retracted clamping position (34) clamping the front element (12) to the side element (13), and wherein the slide guide device (29) causes the transverse movement (32) of the catch hook (28) between the release position (26) and the catch position (27), and wherein the catch hook (28) has a catch portion (35) engaging behind the retaining portion (19) of the retaining projection (18) in the catch position and an elongate guide portion (36) adjacent thereto in the longitudinal direction, on which at least one guide track (43) or at least one guide element (44) is or are formed, **characterized in that** the catch portion (35) is fork-shaped and has a U-shaped receiving fork (37), which is formed by two fork legs (38a, 38b) spaced parallel to one another and a fork yoke (39) connecting the fork legs (38a, 38b) to one another, wherein the fork legs (38a, 38b) protrude upwards from the remainder of the catch portion (35) and the receiving fork (37) is open upwards.

2. Device according to Claim 1, **characterized in that** the slide guide device (29) has at least one guide unit (42, 49), having the guide track (43) and the guide element (44) associated with the guide track (43), which slide against each other during the working movement (33), wherein the guide track (43) is formed on the base body (25) and the guide element (44) is formed on the catch hook (28) as a slide follower, wherein the guide track (43) preferably has a track portion (63) extending diagonally upwards in the direction from the release position (26) to the clamping position (34), wherein the track portion (63) is preferably curved in an arc shape.

3. Device according to Claim 1 or 2, **characterized in that** the guide track (43) is formed by a wall section (59) of an elongated recess (60) formed in the base body (25).

4. Device according to one of the preceding claims, **characterized in that** the slide follower is formed as a guide pin (58a, 58b) protruding away from the catch hook (28) laterally in the direction of the base body (25).

5. Device according to Claim 1, **characterized in that** the slide guide device (29) has at least one guide unit (42, 49), having the guide track (43) and the guide element (44) associated with the guide track (43), which slide against each other during the working movement (33), wherein the guide track (43) is formed on the catch hook (28) and the guide element (44) is formed on the base body (25).

6. Device according to Claim 5, **characterized in that** the guide track (43) is formed on the catch hook (28) as an inclined surface (45a, 45b) of a portion of the catch hook (28) forming an inlet slope, and the guide element (44) is formed by a guide tab formed on the base body (25), which guide tab is equipped with a guide slot (48), through which the portion of the catch hook (28) formed with the inclined surface (45a, 45b) passes with play in the vertical direction, wherein the inclined surface (45a, 45b) preferably extends upwards in the direction from the release position (26) to the clamping position (34).

7. Device according to Claim 6, **characterized in that** two inclined surfaces (45a, 45b) formed on opposite longitudinal sections of the catch hook (28) are present, of which either one or the other forms the guide track (43), wherein the inclined surfaces (45a, 45b) preferably have different slopes from one another.

8. Device according to one of the preceding claims, **characterized by** two guide units (42, 49) arranged one behind the other in the longitudinal direction of the catch hook (28).

9. Device according to one of the preceding claims, **characterized in that** the retaining projection (18) associated with the front element (12) is designed as a retaining bolt, having a bolt shank (20) and a bolt head forming the retaining portion and having a larger diameter than the bolt shank (20).

10. Device according to one of the preceding claims, **characterized in that** the actuating device (30) has an actuating element (52) to be driven to perform a rotary movement, the rotary movement of which can be converted into the linear clamping movement (31) of the catch hook (28) via conversion means (53) belonging to the actuating device (30).

11. Device according to Claim 10, **characterized in that** the actuating device (30) is designed as a worm drive, having an actuating element (52) in the form of a worm wheel, on the front side of which an engagement contour (54) is formed for an engagement tool, for example a screwdriver, and on the rear side of which a spiral-shaped cam (55) forming part of the conversion means (53) is formed, which co-operates with a gear (56) on the catch hook (28), which also belongs to the conversion means (53), in such a way that the rotary movement of the actuating element (52) can be converted into the clamping movement (31) due to the eccentricity of the cam path.

12. Part of a piece of furniture, in particular drawer, having a front element (12) and two side elements (13), **characterized by** a device according to one of Claims 1 to 11.

13. Piece of furniture, having at least one part of a piece of furniture, in particular drawer, which has a front element (12) and two side elements (13), **characterized by** a device according to one of Claims 1 to 11.

## Revendications

1. Dispositif pour la liaison d'un élément de façade (12) à une partie latérale (13) d'une partie de meuble mobile, en particulier d'un tiroir, avec au moins deux unités de fixation (14a, 14b) situées l'une sur l'autre dans le sens de la hauteur de l'élément de façade (12), dont une unité de fixation supérieure (14b) présente une saillie de retenue (18) pouvant être fixée sur la face intérieure (15) de l'élément de façade (12) et dans l'état fixé en saillie à distance de la face intérieure (15) en direction de la partie latérale (13) avec une section de retenue (19) et un système d'arrêt (24) pour la saillie de retenue (18) pouvant être fixé sur la partie latérale (13), dans lequel le système d'arrêt (24) présente un corps de base (25) et un crochet d'arrêt (28) monté sur le corps de base (25) de manière mobile entre une position de libération (26) et une position d'arrêt (27), dans lequel le crochet d'arrêt (28) dans la position d'arrêt (27) vient se bloquer derrière la section de retenue (19) de la saillie de retenue (18), dans lequel le système d'arrêt (24) présente un système de guidage de coulisse (29) et un système d'actionnement (30) pouvant être entraîné manuellement, par lequel le crochet d'arrêt (28) peut être entraîné vers un mouvement de travail (33) se composant d'un mouvement de serrage (31) et d'un mouvement transversal (32) prioritaire par rapport à celui-ci, dans lequel le crochet d'arrêt (28) peut être déplacé par le mouvement de serrage (31) entre la position de libération (26) et une position de serrage (34) rentrée serrant l'élément de façade (12) sur la partie latérale (13), et dans lequel le système de guidage de coulisse (29) provoque le mouvement transversal (32) du crochet d'arrêt (28) entre la position de libération (26) et la position d'arrêt (27), et dans lequel le crochet d'arrêt (28) présente une section de crochet (35) venant se plaquer derrière la section de retenue (19) de la saillie de retenue (18) dans la position d'arrêt et une section de guidage (36) allongée se raccordant à celle-ci dans la direction longitudinale, sur laquelle au moins une bande de guidage (43) ou au moins un élément de guidage (44) est ou sont réalisé(e)s, **caractérisé en ce**
**que** la section de crochet (35) est réalisée en forme de fourche et présente une fourche de réception (37) en forme de U, qui est formée par deux branches de fourche (38a, 38b) espacées parallèlement l'une à l'autre et un joug de fourche (39) reliant les branches de fourche (38a, 38b) l'une à l'autre, dans lequel les branches de fourche (38a, 38b) font saillie du reste de la section de crochet (35) vers le haut et la fourche de réception (37) est ouverte vers le haut.

2. Dispositif selon la revendication 1, **caractérisé en ce que** le système de guidage de coulisse (29) présente au moins une unité de guidage (42, 49), avec la bande de guidage (43) et l'élément de guidage (44) associé à la bande de guidage (43), qui glissent l'un sur l'autre lors du mouvement de travail (33), dans lequel la bande de guidage (43) est réalisée sur le corps de base (25) et l'élément de guidage (44) en tant que suiveur de coulisse sur le crochet d'arrêt (28), dans lequel de préférence la bande de guidage (43) présente dans la direction à partir de la position de libération (26) vers la position de serrage (34) une section de bande (63) s'étendant de manière oblique vers le haut, dans lequel de préférence la section de bande (63) est réalisée de manière en forme d'arc.

3. Dispositif selon la revendication 1 ou 2, **caractérisé en ce que** la bande de guidage (43) est formée par une section de paroi (59) d'un évidement (60) du type trou oblong réalisé dans le corps de base (25).

4. Dispositif selon l'une quelconque des revendications précédentes, **caractérisé en ce que** le suiveur de coulisse est réalisé en tant que tige de guidage (58a, 58b) faisant saillie à distance du crochet d'arrêt (28) latéralement en direction du corps de base (25).

5. Dispositif selon la revendication 1, **caractérisé en ce que** le système de guidage de coulisse (29) présente au moins une unité de guidage (42, 49), avec la bande de guidage (43) et l'élément de guidage (44) associé à la bande de guidage (43), qui glissent l'un sur l'autre lors du mouvement de travail (33), dans lequel la bande de guidage (43) est réalisée sur le crochet d'arrêt (28) et l'élément de guidage (44) sur le corps de base (25).

6. Dispositif selon la revendication 5, **caractérisé en ce que** la bande de guidage (43) sur le crochet d'arrêt (28) est réalisée comme une surface inclinée (45a, 45b) d'une section du crochet d'arrêt (28) formant chanfrein d'entrée et l'élément de guidage (44) est formé par une languette de guidage réalisée sur le corps de base (25), qui est équipée d'une fente de guidage (48), qui est traversée par la section du crochet d'arrêt (28) réalisée avec la surface inclinée (45a, 45b) avec du jeu dans la direction verticale, dans lequel de préférence la surface inclinée (45a, 45b) s'étend vers le haut dans la direction à partir de la position de libération (26) dans la position de serrage (34).

7. Dispositif selon la revendication 6, **caractérisé en ce que** deux surfaces inclinées (45a, 45b) réalisées sur les sections longitudinales opposées l'une à l'autre du crochet d'arrêt (28) sont présentes, dont soit l'une soit l'autre forme la bande de guidage (43), dans lequel de préférence les surfaces inclinées (45a, 45b) présentent des pentes différentes les unes des autres.

8. Dispositif selon l'une quelconque des revendications précédentes, **caractérisé par** deux unités de guidage (42, 49) disposées l'une derrière l'autre dans la direction longitudinale du crochet d'arrêt (28).

9. Dispositif selon l'une quelconque des revendications précédentes, **caractérisé en ce que** la saillie de retenue (18) associée à l'élément de façade (12) est réalisée en tant que boulon de retenue, avec une tige de boulon (20) et une tête de boulon formant la section de retenue présentant un plus grand diamètre par rapport à la tige de boulon (20).

10. Dispositif selon l'une quelconque des revendications précédentes, **caractérisé en ce que** le système d'actionnement (30) présente un élément d'actionnement (52) à entraîner vers un mouvement rotatif, dont le mouvement rotatif peut être converti en mouvement de serrage (31) linéaire du crochet d'arrêt (28) par l'intermédiaire de moyens de conversion (53) faisant partie du système d'actionnement (30).

11. Dispositif selon la revendication 10, **caractérisé en ce que** le système d'actionnement (30) est réalisé en tant qu'entraînement à vis sans fin, avec un élément d'actionnement (52) sous forme d'une roue à vis sans fin, sur la face avant de laquelle un contour d'insertion (54) pour un outil d'insertion, par exemple un tournevis, et sur la face arrière duquel une partie de la coulisse (55) en forme de spirale formant les moyens de conversion (53) est réalisée, qui coopère avec une denture (56) faisant également partie des moyens de conversion (53) sur le crochet d'arrêt (28), de telle sorte que le mouvement rotatif de l'élément d'actionnement (52) peut être converti en mouvement de serrage (31) en raison de l'excentricité du tracé de coulisse.

12. Partie de meuble, en particulier tiroir, avec un élément de façade (12) et deux parties latérales (13), **caractérisée par** un dispositif selon l'une quelconque des revendications 1 à 11.

13. Meuble, avec au moins une partie de meuble, en particulier tiroir, qui présente un élément de façade (12) et deux parties latérales (13), **caractérisé par** un dispositif selon l'une quelconque des revendications 1 à 11.
